# NEUE EUROPÄISCHE PATENTSCHRIFT

(11) **EP 0 818 163 B2**
(45) Veröffentlichungstag und Bekanntmachung des Hinweises auf die Entscheidung über den Einspruch: **02.11.2005**
(45) Hinweis auf die Patenterteilung: 20.11.2002
(21) Anmeldenummer: 97890108.0
(22) Anmeldetag: 19.06.1997
(51) Int. Cl.: A47B 88/04

(54) **Schubladenführung**
Drawer guide
Coulisse de tiroir

(30) Priorität: 09.07.1996 AT 120996
(43) Veröffentlichungstag der Anmeldung: 14.01.1998
(73) Patentinhaber: ALFIT AKTIENGESELLSCHAFT, 6840 Götzis (AT)
(72) Erfinder: Domig, Dietmar, 6832 Sulz (AT)
(74) Vertreter: Hübscher, Helmut

(56) Entgegenhaltungen:
- WO-A-94/01019
- WO-A-97/48311
- DE-A- 3 042 593
- DE-U- 8 312 026
- GB-A- 862 714
- US-A- 5 470 143

## Beschreibung

Die Erfindung betrifft eine Schubladenführung nach dem Oberbegriff des Patentanspruches 1.

Eine derartige Schubladenführung ist aus der DE 30 42 593 A bei einer Sonderkonstruktion zur Halterung einer Auszugführung mit durch eine Kugelführung verbundenen Führungsschienen bekannt, welche Auszugführung gemeinsam mit der Schublade aus- und eingehängt werden muß. In der Montagestellung ruht die beim Gebrauch feststehende Führungsschiene auf dem die Schublade untergreifenden Tragbügel auf, der vorzugsweise die Grundform eines ungleichschenkeligen U-Bügels oder eines L-förmigen Bügels mit hochstehenden Flansch besitzt. Eine Abhebesicherung und eine Sicherung gegen Längsverschiebung wird durch Einschieben des einen Ladenendes unter einen Möbelvorsprung und durch Einhängen einer an der Führungsschiene ausgeformten Lasche in den Tragbügel erreicht, doch kann diese Sicherung jederzeit durch Anheben und Längsverschiebung der Schublade wieder gelöst werden und ist auch beim Gebrauch nicht klappersicher.

Wenn eine Führungsschiene verdeckt, z.B. unterhalb einer Seitenzarge oder innerhalb einer Seitenwand einer Schublade unter dem Ladenboden angeordnet werden soll bzw. die Breite der Schublade von der Lichtweite des Möbelstückes od.dgl., in dem die Schublade Verwendung finden soll, abweicht, wobei der Überstand der Tragbügel über die Seitenteile des Möbelstückes die Maßabweichungen, also die verschiedenen möglichen Einbaubreiten bzw. Seitenwandabstände der Führungsschiene, ausgleicht, werden bisher bevorzugt Ausführungen verwendet, bei denen abstandsweise angebrachte einzelne Tragbügel bleibend mit der feststehenden Führungsschiene verbunden sind. Maßabweichungen ergeben sich u.a. bei Büromöbeln, wenn Rolladenkästen oder Schubladenkästen von Schreibtischen nach einem vorgegebenen Raster, also mit fixen Außenmaßen, gebaut werden, an die genormten Papierformate angepaßte Schubladen Verwendung finden und Platten oder sonstige Träger unterschiedlicher Dikke als Halterung für die Schubladenführungen eingesetzt werden. Nur bei besonders dicken Wandungsteilen des feststehenden Möbelstückes können hier die feststehenden Führungsschienen unmittelbar an der Wandung befestigt werden. Für bleibende Verbindungen zwischen Führungsschiene und Tragbügeln werden z.B. Schweiß-, Niet- oder Druckfügeverbindungen vorgesehen. Nachteilig ist hier der notwendige zusätzliche Arbeitsgang für die Herstellung der Verbindung. Wesentlich ungünstiger ist aber die Tatsache, daß bei unterschiedlichen auszugleichenden Maßen jeweils an diese Maße angepaßte Führungsschienen mit fertig montierten Tragbügeln eingesetztwerden müssen, also eine Vielzahl von Führungsschienen mit unterschiedlich hohen Tragbügeln auf Lager gehalten und bei Bestellungen berücksichtigt werden muß. Die Tragbügel stehen über die Führungsschienen vor, können daher leicht beschädigt werden und machen überdies die Schubladenführung zu einem sperrigen Bauteil, der viel Platz für die Verpakkung und den Versand benötigt.

Zu erwähnen wäre noch, daß es bei Stahlschränken z.B. aus der US 3 771 849 A und US 5 470 143 A an und für sich bekannt ist, Führungsschienen von Schubladenführungen mit Laschen unmittelbar in entsprechende Halteprofile in den Seiten des Stahlschrankes einzuhängen. Gemäß der nachveröffentlichten WO 97/48311 A und der US 1 934 644 ist es bekannt, in Kästen im vorderen und hinteren Endbereich der Korpusseitenwand über die ganze Höhe durchgehende leiterförmige Halterungen vorzusehen, welche mit Gegenrasten für an der einen Führungsschiene ausgebildete Halteelemente ausgestattet sind.

Aufgabe der Erfindung ist es, die aufgezeigten Nachteile einer Schubladenführung der eingangs genannten Art mit einfachen Mitteln wirksam zu beseitigen und eine Schubladenführung zu schaffen, bei der verschiedene Einbaubreiten des Korpus ausgeglichen werden können, ein klappersicherer Betrieb gewährleistet und ein ungewolltes Aushängen der feststehenden Führungsschiene sicher verhindert wird.

Die gestellte Aufgabe wird durch die Merkmale des Patentanspruches 1 gelöst.

Die Erfindung ermöglicht es, gegenüber Konstruktionen mit bleibend befestigten Tragbügeln den Einbau der Schubladenführung zu vereinfachen, da, wie sonst nur bei der einleitend erwähnten Sonderkonstruktion gemäß der DE 30 42 593 A bekannt, die Führungsschiene erst nachträglich in die Tragbügel eingehängtwird und diese Tragbügel daher bei freier Zugänglichkeit im jeweiligen Möbel od. dgl. montiert werden können, wobei auch automatische Montageeinrichtungen einsetzbar sind. Für den Ausgleich verschiedener Einbaubreiten werden entsprechende, verschieden hohe Tragbügel verwendet, wobei aber die Schubladenführung selbst und die Führungsschiene unabhängig von dieser Einbaubreite gewählt werden kann. Im Bedarfsfall können verschiedene Materialien für die Tragbügel und die Führungsschienen Verwendung finden, d.h. es ist nicht, wie bei Schweißverbindungen, notwendig, miteinander in dieser Hinsicht verträgliche Materialien einzusetzen. Wärmebelastungen der Führungsschiene und die damit verbundene Gefahr eines Verziehens oder des Auftretens von Oberflächenbeschädigungen werden, ebenso wie der bisher notwendige Arbeitsgang für die Herstellung der starren Verbindung zwischen Führungsschiene und Tragbügeln vermieden. Wegen der möglichen gesonderten Verpackung der Tragbügel ergibt sich auch eine einfachere Verpackung der Schubladenführungen selbst für den Versand und die aufgezeigte Beschädigungsgefahr von Verpackung und Werkstück entfällt. Durch entsprechende Ausführungen der Ausprägung mit am Öffnungsrand angreifenden Anlageseiten ist es möglich, eine klappersichere Verbindung herzustellen. Bei besonders steifem Material wäre es auch denkbar und möglich, im Steg des Tragbügels eine durch Randeinschnitte an drei Seiten freigestellte Sperrzunge auszuformen und die Noppe nach innen weisend an dieser Zunge vorzusehen, so daß die beim Einhängen der Führungsschiene mit der Noppe in Eingriff kommende Lasche die Zunge in die Öffnung der Tragschiene einbiegt und damit in einer gegen das Abheben sichernden Stellung festhält.

Verschiedene Möglichkeiten der Verbindung sind in den Ansprüchen 2 und 3 angegeben.

Vorteilhaft ist es, wenn man zur Verringerung der Lagerhaltung Tragbügel einsetzt, die sowohl Einhänge- als auch Steckverbindungen ermöglichen, so daß hier die Art der Verbindung durch Anordnung und Form der Laschen der Führungsschiene bestimmt wird.

Eine die Anbringung der Führungsschiene besonders erleichternde Befestigungsmöglichkeit ist dann gegeben, wenn nur zwei Tragbügel pro Führungsschiene notwendig sind. Dabei ist eine Ausführung nach Anspruch 4 vorteilhaft. Dabei wird die Führungsschiene zunächst im inneren Endbereich über die Steckverbindung und dann im äußeren Endbereich über die Einhängeverbindung an den Tragbügeln fixiert. Besonders bei deckennahen Führungsschienen oder bei schmalen tiefen Möbelstücken läßt sich eine Steckverbindung der beschriebenen Art für das Innenende leichter als eine Einhängeverbindung herstellen. Eine Einhängeverbindung im Bereich des vorderen Schienenendes kann bei der beschriebenen Ausführung zugleich als Abhebe-und Verschiebesicherung für die gesamte Führungsschiene ausgeführt werden. Wenn eine Einhängeverbindung gemäß Anspruch 5 gewählt wird, werden die Tragbügel an der linken und rechten Schubladenseite sowohl für die Steckverbindung als auch für die Einhängeverbindung mit der Führungsschiene verwendbar. Wenn bei längeren Schubladenführungen mehr als zwei Tragbügel pro Führungsschiene Verwendung finden, empfiehlt es sich trotzdem, aus den obigen Gründen möglichst für das Innenende eine Steckverbindung zu verwenden.

Weitere Einzelheiten und Vorteile des Erfindungsgegenstandes entnimmt man der nachfolgenden Zeichnungsbeschreibung. In der Zeichnung ist der Erfindungsgegenstand beispielsweise veranschaulicht. Es zeigen
- Fig. 1: einen sowohl bei Steck- als auch bei Einhängeverbindungen einsetzbaren Tragbügel im Schaubild,
- Fig. 2: ein Teilstück einer Führungsschiene einer Schubladenführung im Bereich einer Steckverbindung in Innenansicht,
- Fig. 3: eine Draufsicht auf die Schiene nach Fig. 2 in der an einem Tragbügel fertig montierten Stellung,
- Fig. 4: in einer der Fig. 2 entsprechenden Darstellungsweise den vorderen Endbereich einer Führungsschiene mit einer eine Steckverbindung ermöglichenden Lasche,
- Fig. 5: eine der Fig. 3 entsprechende Draufsicht der am Tragbügel befestigten Schiene nach Fig. 4 und
- Fig. 6: in größerem Maßstab einen Querschnitt durch Tragbügel und Führungsschiene in der Montagestellung nach Fig. 5.

Bei den gezeigten Ausführungsformen finden jeweils zur Befestigung einer meist als Korpusschiene bezeichneten Führungsschiene 1 untereinander gleiche Tragbügel 2 Verwendung. Diese Tragbügel sind einfache, in der Grundform U-förmige Bügel mit abgewinkelten Befestigungslaschen 3 und Durchführungsöffnungen 4 für Befestigungsschrauben. Die Höhe der Seitenschenkel 5 bestimmt den Montageabstand der jeweiligen Führungsschiene 1 von der Seitenwand od.dgl. des Elementes, in dem die Schubladenführung angebracht werden muß. Der Steg 6 dient zur Anlage an der Außenseite der Führungsschiene 1 und kann, bei entsprechend profilierten Führungsschienen an das Querschnittsprofil dieser Schiene angepaßt sein. Im Mittelbereich ist am Steg eine Ausprägung 7 in Form einer dreieckigen Noppe vorgesehen, deren unterer Rand 8 bei der Verwendung in einer Einhängeverbindung als Stütze für den noch zu beschreibenden Lochrand in der Schiene 1 dient. In den Seitenschenkeln 5 sind unmittelbar zur Rückseite des Steges 6 führende Öffnungen 9 vorhanden. Am Steg 6 sind hornartige Verbindungsstücke 10 angeformt, zwischen denen eine nach oben obbene Rastausnehmung 16 gebildet ist und die überdies die Verbindung des Steges mit den Seitenschenkeln verstärken.

Nach den Fig. 2 und 3 wird eine Steckverbindung zwischen der Schiene 1 und dem Tragbügel 2 vorgesehen. Um diese Steckverbindung zu ermöglichen, wird aus dem Schienenmaterial eine abgewinkelte Lasche 11 ausgeformt, welche die zu ihrer Herstellung benötigte Öffnung 12 überlappt. Für die Herstellung der Steckverbindung wird die Lasche einfach durch das eine Loch 9 im vorderen Seitenschenkel des Tragbügels 2 eingeführt. Die Noppe 7 (deren Lage auch in Fig. 2 strichpunktiert angedeutet wurde) erfüllt bei dieser Konstruktion keine nähere Funktion. Das nicht benutzte Loch 9 im zweiten Seitenschenkel 5 des Tragbügels 2 findet bei der Montage der zweiten Führungsschiene der Schublade an der gegenüberliegenden Wandung seinen Einsatz.

Nach den Fig. 4-6 besitzt die Schiene 1 zur Herstellung der dort vorgesehenen Steckverbindung eine Lasche 13, deren freies Ende 14 nach unten weist und die wieder für den Eingriff mit der Innenseite des Steges 6 bestimmt ist. Die von der Lasche 12 überlappte Öffnung 15 der Schiene 1 ist ebenfalls ersichtlich. Beim Aufstecken der Schiene auf den Steg 6 des Tragbügels 2 wird die Schiene und/oder der Steg des Tragbügels über die Noppe 7 etwas vorgespannt, wobei auch die Lasche etwas ausfedern kann. Sobald die Noppe die Öffnung 15 erreicht, tritt sie in diese ein, wobei schließlich der untere Rand der Öffnung 15 an der nach unten gerichteten Seite 8 der Noppe 7 einrastet, so daß eine Abhebesicherung erzielt ist (siehe auch strichpunktierte Darstellung der Noppe 7 in Fig. 4). Eine Längsverschiebung der Schiene 1 ist wegen des Eingriffes der Lasche 13 in die Rastvertiefung 16 ebenfalls unmöglich

Die Führungsschiene 1 hängt in ihrer Form von der Art der jeweiligen Schubladenführung ab. Bei Iangen Schienen kann man über die Länge verteilt auch drei oder mehrere Tragbügel verwenden und bei breiten Schienen kann man die Anordnung der Tragbügel und der entsprechenden Laschen in der Schiene auch im Höhenversatz vorsehen. In allen Fällen wird man eine möglichst einfache Laschenform anstreben, so daß gleiche Tragbügel auch für unterschiedliche Führungsschienen eingesetzt werden können.

## Patentansprüche

1. Schubladenführung, deren beim Gebrauch feststehende Führungsschiene (1) für sich mit abstandsweise angebrachten einzelnen in der Grundform U-förmigen, einen zwei Seitenschenkel verbindenden Steg aufweisenden Tragbügeln (2) an einer Seitenbegrenzung des Aufnahmeraumes für die Schublade befestigbar ist, wobei an der Führungsschiene (1) Lappen oder Laschen (11, 13) und in den Tragbügeln (2) Ausnehmungen (9, 16) für Einhänge- oder Steckverbindungen vorgesehen sind, **dadurch gekennzeichnet, daß** die Lappen oder Laschen (11, 13) an der zur Seitenbegrenzung weisenden Außenseite der Führungsschiene (1) aus dem Schienenmaterial ausgeformt sind, und daß wenigstens zwei für sich montierbare und in der Montagestellung mit ihrem Steg (6) in Schienenlängsrichtung weisende Tragbügel (2) vorgesehen sind, in denen die Ausnehmungen (9, 16) zum Einhängen oder Einstecken dieser Lappen oder Laschen (11, 13) ausgeformt sind, und daß wenigstens eine Verbindung (6, 13) eine selbst einrastende Abhebe- oder Aushängesicherung (7) aufweist, die in dem zur Anlage an der Führungsschiene (1) bestimmten Steg (6) des Tragbügels (2) oder an der Führungsschiene (1) im Bereich dieses Steges (6) wenigstens eine überstehende Ausprägung, insbesondere eine Noppe (7), aufweist, die beim Einschieben der Lasche (13) an der von der Führungsschiene (1) abweisenden Seite des Steges (6) in die von der angeformten Lasche (13) freigegebene und von dieser mit Abstand überlappte Öffnung (15) der Führungsschiene (1) bzw. eine Stegausnehmung einrastet.

2. Schubladenführung nach Anspruch 1, **dadurch gekennzeichnet, daß** die Verbindung als Einhängeverbindung ausgebildet ist, bei der die Lasche (13) an der Führungsschiene (1) mit ihrem Einschiebeende (14) quer zur Führungsschiene (1) nach unten weisend vorgesehen und von oben über den in Schienenlängsrichtung angeordneten Steg (6) des Tragbügels (2) einhängbar ist.

3. Schubladenführung nach Anspruch 1, **dadurch gekennzeichnet, daß** die Verbindung als Steckverbindung ausgebildet ist, bei der die Lasche (11) an der Führungsschiene (1) mit ihrem Einschiebeende in Schienenlängsrichtung weist und durch eine Seitenöffnung (9) des Schenkels (5) des Tragbügels (2) hinter den Steg (6) dieses Tragbügels (2) einschiebbar ist.

4. Schubladenführung nach den Ansprüchen 1 bis 3, **dadurch gekennzeichnet, daß** für das Innenende der Führungsschiene (1) eine Steckverbindung (6, 9, 11) mit einem zugehörigen Tragbügel (2) und für den äußeren Endbereich der Führungsschiene (1) eine Einhängeverbindung (6, 7, 13, 15) mit dem zugehörigen Tragbügel (2) vorgesehen ist.

5. Schubladenführung nach einem der Ansprüche 1 bis 4, **dadurch gekennzeichnet, daß** die Tragbügel (2) in Längsrichtung spiegelbildlich-symmetrisch zu der mittig vorgesehenen Ausprägung; insbesondere der Noppe (7), ausgebildet und beidseits mit je einer Seitenöffnung (9) in ihren Schenkeln (5) versehen sind.

## Claims

1. A drawer guide, of which the guide rail (1), which is stationary during use, is fixable independently with individual spaced bowed support members (2) which are U-shaped in their basic form and comprise a web connecting two side limbs on a side boundary of the receiving space for the drawer, tabs or lugs (11, 13) being provided on the guide rail (1) and recesses (9, 16) for insertion or plug-in connections being provided in the bowed support members (2), **characterised in that** the tabs or lugs (11, 13) are formed on the outside of the guide rail (1) facing the side boundary from the rail material and **in that** at least two bowed support members (2) are provided which are adapted to be assembled independently and, in the assembled position, point with their web (6) in the longitudinal direction of the rail, in which bowed support members the recesses (9, 16) for insertion or plugging in of said tabs or lugs (11, 13) are formed, and **in that** at least one connection (6, 13) comprises a self-engaging means (7) for preventing lifting off or disengagement, said means comprising at least one overhanging bulge, particularly a projection (7), in the web (6) of the bowed support member (2) intended for abutment against the guide rail (1) or on the guide rail (1) in the region of said web (6), said projection engaging, on insertion of the lug (13), at the side of the web (6) remote from the guide rail (1), in a web recess or in the opening (15) of the guide rail (1) released by the integrally formed lug (13) and overlapped thereby with spacing.

2. A drawer guide according to claim 1,
**characterised in that** the connection is constructed as an insertion connection in which the lug (13) is provided on the guide rail (1) with its insertion end (14) pointing downwards transversely of the guide rail (1) and is adapted to be inserted from above over the web (6) of the bowed support member (2) disposed in the longitudinal direction of the rail.

3. A drawer guide according to claim 1,
**characterised in that** the connection is constructed as a plug-in connection in which the lug (11) on the guide rail (1) points with its insertion end in the longitudinal direction of the rail and is insertable through a side opening (9) of the limb (5) of the bowed support member (2) behind the web (6) of said bowed support member.

4. A drawer guide according to any one of claims 1 to 3, **characterised in that** there is provided for the inner end of the guide rail (1) a plug-in connection (6, 9, 11) with its associated bowed support member (2) and for the outer end zone of the guide rail (1) there is provided an insertion connection (6, 7, 13, 15) with the associated bowed support member (2).

5. A drawer guide according to any one of claims 1 to 4, **characterised in that** the bowed support members (2) are constructed to be mirror-image symmetrical in the longitudinal direction relative to the centrally provided bulge, particularly the projection (7) and are provided on both sides with a side opening (9) in their limbs (5) in each case.

## Revendications

1. Dispositif de guidage de tiroir, dont la glissière de guidage (1), stationnaire en utilisation, est susceptible d'être fixée pour soi, à l'aide d'étriers supports (2) individuels montés sous un certain espacement, à forme de base en forme de U, présentant une âme reliant deux branches latérales, sur une délimitation latérale de l'espace de logement prévu pour le tiroir, sur la glissière de guidage (1) étant prévues des languettes ou des pattes (11, 13) et, dans les étriers supports (2), étant prévus des évidements (9, 16) pour assurer des liaisons par accrochage ou emboîtement, **caractérisé en ce que** les languettes ou pattes (11, 13) sont formées sur la face extérieure, tournée vers la délimitation latérale de la glissière de guidage (1), à partir du matériau de glissière, et **en ce qu'**au moins deux étriers supports (2) sont prévus, susceptibles d'être montés en soi et tournés dans la direction longitudinale de la glissière par leur âme (6) lorsqu'ils sont à la position de montage, étriers supports dans lesquels les évidements (9, 16) prévus pour l'accrochage ou l'emboîtement de ces languettes ou pattes (11, 13) sont formés, et **en ce qu'**au moins une liaison (6, 13) présente une sécurité anti-soulèvement ou décrochage (7) qui s'encliquète automatiquement, qui présente, dans l'âme (6), conçue pour l'appui sur la glissière de guidage (1) de l'étrier support (2), ou sur la glissière de guidage (1), dans la zone de cette âme (6), au moins un façonnage en saillie, en particulier un téton (7) qui, lors de l'insertion de la patte (13) sur la face opposée à la glissière de guidage (1) de l'âme (6), s'encliquète dans une ouverture (15) libérée par la patte (13) formée et chevauchée par celle-ci à distance, ouverture appartenant à la glissière de guidage (1) ou à un évidement formé dans l'âme.

2. Dispositif de guidage de tiroir selon la revendication 1, **caractérisé en ce que** la liaison est réalisée sous la forme de liaison à accrochage, pour laquelle la patte (13) est prévue sur la glissière de guidage (1) tournée vers le bas avec son extrémité d'insertion (14) transversalement par rapport à la glissière de guidage (1) et est susceptible d'être accrochée par le haut sur l'âme (6), disposée dans la direction longitudinale de glissière, de l'étrier support (2).

3. Dispositif de guidage de tiroir selon la revendication 1, **caractérisée en ce que** la liaison est réalisée sous la forme de liaison à emboîtement, pour laquelle la patte (11) est tournée, sur la glissière de guidage (1), en ayant son extrémité d'insertion orientée dans la direction longitudinale de glissière et est susceptible d'être insérée derrière l'âme (6) de cet étrier support (2), en passant par une ouverture latérale (9) ménagée dans la branche (5) de l'étrier support (2).

4. Dispositif de guidage de tiroir selon la revendication 1 à 3, **caractérisé en ce que**, pour l'extrémité intérieure de la glissière de guidage (1), est prévue une liaison à emboîtement (6, 9, 11), avec un étrier support (2) afférent et, pour la zone d'extrémité extérieure de la glissière de guidage (1), est prévue une liaison à accrochage (6, 7, 13, 15), avec l'étrier support (2) afférent.

5. Dispositif de guidage de tiroir selon l'une des revendications 1 à 4, **caractérisé en ce que** l'étrier support (2) est réalisé de façon à répondre à une symétrie spéculaire dans la direction longitudinale, par rapport au façonnage, prévu centralement, en particulier par rapport au téton (7) et, de part et d'autre, sont munis pour chacun d'une ouverture latérale (9) dans leurs branches (5).
